# EUROPÄISCHE PATENTSCHRIFT

(11) **EP 0 221 349 B1**
(45) Veröffentlichungstag und Bekanntmachung des Hinweises auf die Patenterteilung: **26.07.1989**
(21) Anmeldenummer: 86113535.8
(22) Anmeldetag: 01.10.1986
(51) Int. Cl.: E03F 5/10

(54) **Drosselvorrichtung**
Regulation device
Dispositif de régulation

(30) Priorität: 02.10.1985 DE 3535163
(43) Veröffentlichungstag der Anmeldung: 13.05.1987
(73) Patentinhaber: Giehl, Klaus Ulrich, Dipl.-Ing. (FH), D-57629 Heimborn (DE); Steinhardt, Lothar, Dipl.-Ing., D-65232 Taunusstein (DE)
(72) Erfinder: Giehl, Klaus-Ulrich, Dipl.-Ing., D-5239 Heimborn (DE)
(74) Vertreter: Quermann, Helmut, Dipl.-Ing.

(56) Entgegenhaltungen:
- EP-A- 0 132 775
- DE-A- 3 007 035
- FR-A- 2 522 771
- US-A- 2 882 919

## Beschreibung

Die Erfindung betrifft eine Drosselvorrichtung für eine Auslauföffnung einer Kanalisationsanlage, insbesondere eines Regenrückhaltebeckens, der im Oberbegriff des Anspruchs 1 definierten Art.

Durch die DE-OS 3 007 035 ist eine Drosselvorrichtung mit den im Oberbegriff des Anspruchs 1 angegebenen Merkmalen bekannt.

Dabei sind die Lager der Drehachsen für den Schwimmerhebelarm und die Drosselblende in einem bestimmten Abstand zur Achse der Auslauföffnung fest mit der Beckenwand verbunden.

Diese bekannte Vorrichtung hat den Nachteil, daß eine Veränderung dieses Abstandes (Drehachsen zur Auslauföffnung) und damit eine Veränderung der Abflußcharakteristik, unter Betrieb nicht möglich ist.

Nun gibt es jedoch größere Entwässerungssysteme mit einer Vielzahl von Regenbecken, die infolge des großen Einzugsgebietes mit ungleichmäßig hoch verteiltem Niederschlag belastet werden. Somit ist es im Hinblick auf den Gewässerschutz vorteilhaft, aus Becken in Teilgebieten mit hohem Niederschlag mehr und im umgekehrten Fall aus Becken in Gebieten mit geringem oder gar keinem Niederschlag weniger Abwasser abfließen zu lassen, so daß der maximale Zulauf zur Klärenlage optimal ausgenutzt wird. Dieses ist mit der bekannten Drosselvorrichtung nicht möglich.

Weiterhin ist von Nachteil, daß die Abflußmenge aus dem Drosselorgan in Anpassung an den Ausbauzustand des Kanalnetzes nicht verändert werden kann. Die bekannte Drosselvorrichtung ist auch nicht fernsteuerbar.

Aufgabe der Erfindung ist es, eine Drosselvorrichtung nach Art der bekannten so weiterzubilden, daß die Stellung der Drosselblende auch unter Betrieb veränderbar ist.

Die Aufgabe wird erfindingsgemäß durch die im kennzeichenden Teil des Anspruchs 1 enthaltenen Merkmale gelöst.

Das bewegliche Element kann somit über eine Spindel oder ein Gestänge manuell oder mit Hilfe eines Stellmotors in seiner Position verändert werden.

Dadurch ergeben sich eine Vielzahl von Vorteilen:

In einem großräumigen Kanalsystem mit mehreren Becken kann für den jeweiligen Betriebszustand jedes Beckens (z.B. einige Becken sind gefüllt, einige teilgefüllt, einige leer) die optimale Ablußmenge eingestellt werden.

Wird die Verstellung der Abflußmenge an Stelle einer manuellen Bedienung über eine Fernsteuerung betrieben, bei der ein Stromanschluß vorhanden ist, so kann zusätzlich mit einem elektrischen Kontaktgeber an einer der Drehachsen über die Winkelstellung der Drehachse und somit des Schwimmers der Wasserstand im Becken angezeigt werden.

Eine zusätzliche Wasserstandsmeßeinrichtung kann somit entfallen.

Weiterhin kann ebenfalls mit Hilfe eines elektrischen Kontaktgebers, der z.B. an der Beckenwand installiert ist, über die Position des beweglichen Elementes die Abflußmenge angezeigt werden.

Im Vergleich zu ausschließlich mit Fremdenergie betriebenen Regelorganen besteht hier der Vorteil, daß bei Stromausfall oder sonstigen Störungen an elektrischen Geräten die eigentliche Regelung nicht unterbrochen wird.

Im Falle einer Verstopfung kann das bewegliche Element hochgezogen werden, so daß sich die Abflußöffnung vergrößert und die Verstopfung beseitigt wird. Eine zusätzliche Notentleerung kann somit entfallen.

Die zu regelnde Abflußmenge kann an den Ausbauzustand des Kanalnetzes angepaßt werden.

Ein Ausführungsbeispiel nach der Erfindung ist nachfolgend anhand der Fig. 1 bis 3 näher erläutert.

Es zeigt:
Fig. 1 eine Vorderansicht einer erfindungsgemäßen Vorrichtung
Fig. 2 einen Schnitt längs Linie A-A in Fig. 1
Fig. 3 einen Schnitt längs Linie B-B in Fig. 1

Wie aus Fig. 1 und Fig. 2 ersichtlich ist, besteht die erfindungsgemäße Vorrichtung im wesentlichen aus einer Ablauföffnung 1, einer um eine Drehachse 7 schwenkbaren Drosselblende 2, einem beweglichen Element 3, einer um eine Drehachse 8 schwenkbaren Schwimmerstange 4 mit einem Schwimmer 5 und einem Übertragungsmechanismus 6 zwischen dem Schwimmer 5 und der Drosselblende 2.

Die Ansicht in Fig. 1 zeigt die Vorrichtung in Betriebsstellung, wobei die durchgezogenen Linien das bewegliche Element 3 in seiner oberen Stellung und die gestrichelten Linien dies in einer nach unten bewegten Stellung zeigen.

Die Lager der Drehachsen 7 und 8 sind mit dem beweglichen Element 3 fest verbunden.

Das Ausführungsbeispiel zeigt das bewegliche Element 3 in Führungsschienen 9 und 9' verschiebbar gelagert. Die Führungsschienen 9 und 9' sind mit der Beckenwand 10 fest verbunden.

Die Positionierung bzw. Verstellung des beweglichen Elementes 3 erfolgt über eine Spindel 11, die von oben entweder manuell oder mit Hilfe eines Stellmotors 12 betätigt wird.

Wird das bewegliche Element 3 nach oben oder unter verschoben, so vergrößert oder verkleinert sich die Ablauföffnung 1 um ein bestimmtes Maß. Durch eine bestimmte Formgebung der Ablauföffnung 1 in Verbindung mit der Drosselblende 2 können verschiedene Ablaufcharakteristiken bei veränderlichem Wasserspiegel erzielt werden.

## Patentansprüche

1. Drosseivorrichtung für eine Ausiauföffnung (1) einer Kanalisationsanlage, insbesondere eines Regenrückhaltebeckens, mit einer oder mehreren Drosselblenden (2), die um eine erste zur Auslauföffnung (1) senkrechte Drehachse (7) schwenkbar gelagert sind und über einen gemeinsamen Übertragungsmechanismus (6) mit einer um eine zweite Drehachse (8) schwenkbaren Schwimmerstange (4) mit Schwimmer (5) so verbunden sind, daß die Auslauföffnung (1) bei der höcchsten Schwimmerstellung zu einem Teil und bei niedrigeren Schwimmerstellungen zu einem geringeren Teil von der Drosselblende (2) überdeckt ist, dadurch gekennzeichnet, daß die Drehachsen (7, 8) auf einem Element (3) angeordnet sind, das über eine Spindel (11) oder ein Gestänge in einer Führung (9,9') manuell oder mit Hilfe eines Stellmotors (12) verschiebbar und festhaltbar ist.

2. Drosselvorrichtung nach Anspruch 1, dadurch gekennzeichnet, daß an einer der Drehachsen ein elektrischer Kontaktgeber angebracht ist, über den die Stellung des Drehwinkels anzeigbar ist.

3. Drosselvorrichtung nach Anspruch 1, dadurch gekennzeichnet, daß an der Beckenwand (10) oder an Spindel/Gestänge (11) ein elektrischer Kontaktgeber angebracht ist, über den die Stellung des beweglichen Elementes (3) anzeigbar ist.

4. Drosselvorrichtung nach einem der Ansprüche 1 bis 3, dadurch gekennzeichnet, daß der Stellmotor fernsteuerbar ist.

## Claims

1. Throttle device for an outlet aperture (1) of a sewage system, especially of a rain storage reservoir, with one or more throttling diaphragms (2) which are mounted to be pivotable about a first pivot pin (7) situated at right angles to the outlet aperture (1) and are so connected, via a common transmission mechanism (6) to a float rod (4) with float (5), which rod is pivotable about a second pivot pin (8), that at the highest float position the outlet aperture (1) is masked partly and at lower float positions is masked to a lesser extent by the throttling diaphragm (2), characterised in that the pivot pins (7, 8) are arranged on an element (3) which is displaceable and securable ny means of a spindle (11) or a rod in a guide (9, 9') manually or with the use of an adjusting motor (12).

2. Throttling device according to claim 1, characterised in that there is arranged at one of the pivot pins an electrical contact maker by means of which the position of the angle of rotation can be indicated.

3. Throttle device according to claim 1, characterised in that at the reservoir wall (10) or on the spin- dle/rod (11) there is arranged an electrical contact maker by means of which the position of the movable element (3) can be indicated.

4. Throttle device according to one of claims 1 to 3, characterised in thatthe adjusting motor can be remote controlled.

## Revendications

1. Dispositif d'étranglement pour un orifice d'écoulement (1) d'un système de tout à l'égout, en particulier d'un bassin de rétention des eaux de pluie, avec un ou plusieurs diaphragmes d'étranglement (2), monté(s) pivotant(s) sur un premier axe de rotation (7) perpendiculaire à l'orifice d'écoulement (1 et relié(s) par l'intermédiaire d'un mécanisme de transmission (6) commun à une tige (4) de flotteur à flotteur (5), pivotante sur un deuxième axe de rotation (8), de façon que, dans la position la plus élevée du flotteur, l'orifice d'écoulement (1) soit en partie recouvert par le diaphragme d'étranglement (2) et qu'en cas de positions plus basses il soit recouvert en une plus faible partie par le diaphragme d'étranglement (2), caractérisé en ce que les axes de rotation (7, 8) sont disposés sur un élément (3) qui est susceptible d'être déplacé et fixé dans un guidage (9, 9'), manuellement ou à l'aide d'un servomoteur (12), par l'intermédiaire d'une broche (11) ou d'une tringlerie.

2. Dispositif d'étranglement selon la revendication 1, caractérisé en ce qu'un contacteur électrique, par l'intermédiaire duquel la valeur de l'angle de rotation est affichable, est monté sur l'un des axes de rotation.

3. Dispositif d'étranglement selon la revendication 1, caractérisé en ce qu'un contacteur électrique, par l'intermédiaire duquel la position de l'élément mobile (3) est susceptible d'être affichée, est montée sur la paroi de bassin (10) ou sur la broche (11) ou la tringlerie.

4. Dispositif d'étranglement selon l'une des revendications 1 à 3, caractérisé en ce que le servomoteur est susceptible d'être commandé à distance.
